# EUROPÄISCHE PATENTSCHRIFT

(11) **EP 1 774 544 B1**
(45) Veröffentlichungstag und Bekanntmachung des Hinweises auf die Patenterteilung: **21.05.2008**
(21) Anmeldenummer: 05763270.5
(22) Anmeldetag: 01.07.2005
(51) Int. Cl.: H01F 17/06, H01F 27/26

(54) **HALTERUNG FÜR EINE DROSSELSPULE UND EIN INDUKTIVES BAUELEMENT MIT DER HALTERUNG**
HOLDER FOR A CHOKE AND AN INDUCTIVE ELEMENT COMPRISING THE HOLDER
SUPPORT POUR INDUCTANCE ET COMPOSANT INDUCTIF COMPRENANT CE SUPPORT

(30) Priorität: 04.08.2004 DE 102004037853
(43) Veröffentlichungstag der Anmeldung: 18.04.2007
(73) Patentinhaber: EPCOS AG, 81669 München (DE)
(72) Erfinder: FEIST, Günter, 73333 Gingen/Fils (DE); KOHLER, Bernd, 89518 Heidenheim (DE)
(74) Vertreter: Epping - Hermann - Fischer
(86) Internationale Anmeldenummer: PCT/DE2005/001168
(87) Internationale Veröffentlichungsnummer: WO 2006/012823

(56) Entgegenhaltungen:
- EP-A- 0 258 592
- DE-A1- 3 047 603
- US-A- 4 342 976
- PATENT ABSTRACTS OF JAPAN Bd. 1998, Nr. 02, 30. Januar 1998 (1998-01-30) & JP 09 260164 A (TOKIN CORP), 3. Oktober 1997 (1997-10-03)

## Beschreibung

Die Erfindung betrifft eine Halterung für eine Drosselspule. Die Erfindung betrifft ferner eine Induktivität mit der Halterung und einer Drosselspule.

Aus der Druckschrift DE 3330881 A1 ist eine Halterung für eine Ringkerndrossel bekannt. Die Halterung stellt eine Isolierstoffplatte mit einer darauf befestigten Vorrichtung zur. Potentialtrennung zwischen zwei Drosselwicklungen dar. Die Ringkerndrossel wird auf die Potentialtrennvorrichtung derart gesteckt, dass verschiedene Wicklungen räumlich voneinander getrennt sind. Die Potentialtrennvorrichtung weist Stege auf. Die äußeren Stirnkanten der Stege liegen federnd gegen den aufgesteckten Ringkern der Drossel an.

Die Aufgabe der Erfindung ist es, eine material- und platzsparende Halterung anzugeben, die bei Ringkerndrosseln mit mehreren Wicklungen zur Potentialtrennung der Wicklungen voneinander sorgt und die einfach hergestellt werden kann.

Diese Aufgabe wird erfindungsgemäß durch eine Halterung mit den Merkmalen von Anspruch 1 gelöst. Vorteilhafte Ausgestaltungen der Erfindung sind aus weiteren Ansprüchen zu entnehmen.

Die Erfindung gibt eine elektrisch isolierende Halterung zur Aufnahme einer Ringkerndrossel mit einem geschlossenen Magnetkern (vorzugsweise Ringkern, ggf. mit Spalt) und mindestens zwei Drahtwicklungen an. Die Halterung weist einen Mittelteil und damit verbundene, klappbare Seitenlaschen auf. Die Halterung weist ferner Mittel zum Fixieren der Seitenlaschen im zusammengeklappten Zustand, vorzugsweise im Wesentlichen parallel zueinander, auf. Die Seitenlaschen weisen jeweils ein Trennelement auf, das zur Trennung bzw. Potentialtrennung von den auf unterschiedliche Ringkernabschnitte aufgebrachten Wicklungen der Drossel dient.

Die Seitenlaschen liegen vorzugsweise einander gegenüber und sind beiderseits gegen den Ringkern klappbar.

Die Erfindung betrifft ferner ein induktives Bauelement mit der o. g. Halterung und einer Ringkerndrossel, die einen Ringkern und mindestens zwei voneinander zu trennende Drahtwicklungen aufweist.

Die Erfindung hat den Vorteil, dass die Halterung neben der Funktion als Teilgehäuse gleichzeitig als Potentialtrennung zwischen verschiedenen Drahtwicklungen fungiert. Die Halterung gemäß Erfindung lässt sich materialsparend und einfach z. B. in einem Spritzgussverfahren herstellen.

In einer bevorzugten Variante der Erfindung sind alle Elemente der Halterung, d. h. der Mittelteil, die Seitenlaschen, die Trennstege mit ggf. darin ausgebildeten Befestigungsvorrichtungen einstückig ausgebildet. Die Seitenlaschen können am Mittelteil in einer anderen Variante z. B. durch Einhaken befestigt sein.

Die Seitenlaschen werden vorzugsweise durch einen Teil der Halterung, z. B. mittels der Trennelemente parallel zueinander gehalten.

Jedes Trennelement weist vorzugsweise mindestens zwei Trennstege auf. Die Länge der Trennstege der einander gegenüberliegenden Seitenlaschen ist vorzugsweise so gewählt, dass sie bei den zusammengeklappten Seitenlaschen einander kontaktieren. Die Trennstege sind auf der Innenseite der Seitenlaschen angeordnet. Die Trennstege werden in die Ringkernöffnung eingeschoben, wobei die Längsachse der Trennstege vorzugsweise parallel zur Mittelachse der Ringkerndrossel ausgerichtet ist. Vorzugsweise liegt die Seitenkante bzw. ein Bereich der Mantelfläche des Trennstegs gegen die innere Mantelfläche des Ringkerns federnd an.

Die einander gegenüberliegenden Trennstege können einander entsprechende Befestigungsvorrichtungen, z. B. Klemmvorrichtungen oder Einrastervorrichtungen aufweisen, die vorzugsweise in den Trennstegen ausgeformt sind.

Im Mittelteil der Halterung sind vorzugsweise Durchbrüche zum Durchführen von Anschlüssen der Drahtwicklungen vorgesehen. Diese Durchbrüche dienen zum Einhalten des Rastermaßes des entsprechenden induktiven Bauelements.

Im Mittelteil der Halterung können darüber hinaus Öffnungen zur Aufnahme von Befestigungselementen, z. B. Schrauben oder Befestigungsbolzen vorgesehen sein. Mittels der Befestigungselemente kann das Bauelement auf einer Leiterplatte befestigt werden. Im Mittelteil der Halterung ist vorzugsweise eine Vertiefung zur Aufnahme der Ringkerndrossel vorgesehen.

Die Seitenlaschen können in einer Variante der Erfindung zusammen mit vertikal darauf stehenden Wänden Halbschalen ausbilden, deren Öffnungen im zusammengeklappten Zustand gegeneinander weisen. Dabei wird ein Gehäuse gebildet, das die darin angeordnete Spule vorzugsweise allseitig umschließt und daher insbesondere als Berührungsschutz geeignet ist. Die Seitenlaschen und die vertikal darauf stehenden Wände sind vorzugsweise einstückig ausgebildet.

Im folgenden wird die Erfindung anhand von Ausführungsbeispielen und der dazugehörigen Figuren näher erläutert. Die Figuren zeigen anhand schematischer und nicht maßstabsgetreuer Darstellungen verschiedene Ausführungsbeispiele der Erfindung. Gleiche oder gleich wirkende Teile sind mit gleichen Bezugszeichen bezeichnet. Es zeigen schematisch
- Figur 1A: die Ansicht der Halterung gemäß Erfindung von oben.
- Figur 1B: die Seitenansicht der Halterung gemäß Figur 1A.
- Figur 1C: die Ansicht der Halterung für Drosselspule gemäß Figuren 1A, 1B von unten.
- Figur 2A: die Vorderansicht der Halterung gemäß den vorhergehenden Figuren in Richtung quer zu den Seitenlaschen.
- Figur 2B: die Seitenansicht auf die Halterung in Richtung parallel zu den Seitenlaschen.
- Figur 3A: den Querschnitt durch das Mittelteil parallel zu den Seitenlaschen mit der Ansicht einer Seitenlasche von innen bei der Halterung gemäß den vorhergehenden Figuren.
- Figur 3B: die Halterung gemäß den vorhergehenden Figuren im schematischen Querschnitt quer zu den Seitenlaschen.
- Figuren 4A bis 4D: die Montageschritte bei der Montage einer Ringkerndrossel in der Halterung gemäß den vorhergehenden Figuren.
- Figur 5A: das induktive Bauelement mit der Halterung gemäß Erfindung und der Ringkerndrossel in einer Vorderansicht.
- Figur 5B: eine weitere Ansicht des induktiven Bauelements gemäß Figur 5A von innen.
- Figur 5C: das induktive Bauelement gemäß Figuren 5A, 5B in einem schematischen Querschnitt quer zu den Seitenlaschen.
- Figur 6A: die Ansicht einer weiteren Halterung gemäß Erfindung von oben.
- Figur 6B: die Halterung gemäß Figur 6A in einer Seitenansicht.
- Figur 6C: die Halterung gemäß Figuren 6A, 6B von unten.
- Figur 6D: die Seitenansicht der Halterung gemäß Figuren 6A bis 6C in Richtung parallel zu den Seitenlaschen.
- Figur 6E: die Vorderansicht der Halterung gemäß Figuren 6A bis 6D in Richtung quer zu den Seitenlaschen.
- Figur 6F: die Halterung gemäß den Figuren 6A bis 6E in einem schematischen Querschnitt quer zu den Seitenlaschen.
- Figur 7: die Trennstege mit Befestigungsvorrichtungen.

Figuren 1A bis 3B zeigen verschiedene Ansichten der ersten bevorzugten Variante der Halterung 1 mit einem Mittelteil 10 und zwei einander gegenüberliegenden und mit dem Mittelteil 10 verbundenen Seitenlaschen 11 und 12.

In den Figuren 1A, 1B, 6B und 6A ist mit den durchgezogenen Linien der Zustand der Halterung vor dem Umklappen der Seitenlaschen 11, 12 gezeigt. Mit den gestrichelten Linien ist in diesen Figuren der Zustand der Halterung 1 nach dem Zusammenklappen der Seitenlaschen 11, 12 gezeigt.

Figur 1A zeigt eine schematische Draufsicht der Halterung 1. In Figur 1B ist die Halterung 1 mit den zusammengeklappten Seitenlaschen 11 und 12 gezeigt.

Die Seitenlaschen 11, 12 stehen nach dem Umklappen im wesentlichen parallel zueinander und senkrecht zur Fläche des Mittelteils 10. Im Mittelteil 10 ist eine Vertiefung 100 zur Aufnahme der Ringkerndrossel 5 ausgebildet. Die Vertiefung 100 ist im Querschnitt vorzugsweise rundlich - siehe Figuren 3A und 5B - und dabei an die Form der darin anzuordnenden Ringkerndrossel angepasst.

Im Mittelteil 10 sind Öffnungen 32, 32' zur Aufnahme von Anschlüssen 52, 52' der ersten Drahtwicklung 53a der Ringkerndrossel 5 vorgesehen (siehe auch Figuren 4A und 5B). Außerdem sind im Mittelteil 10 Öffnungen 31, 31' zur Aufnahme von Anschlüssen 51 einer zweiten Drahtwicklung 53b der Ringkerndrossel 5 vorgesehen. Durch die Öffnungen 31, 31', 32, 32' ist das Rastermaß des entsprechenden induktiven Bauelements mit der Ringkerndrossel 5 gewährleistet. Im Mittelteil 10 sind außerdem Abstandshalter 4 ausgebildet. Diese dienen als Distanzelemente zur Einhaltung eines Abstands zwischen der Halterung des Bauelements und einem darunter liegenden Systemträger, z. B. Leiterplatte, damit die beim Verlöten des Bauelements mit den Leiterbahnen des Systemträgers entstehenden Gase entweichen können. Die Abstandshalter 4 können als Vorsprünge des Mittelteils 10 der Halterung ausgebildet sein. Die Abstandshalter 4 können auch als separate Elemente ausgebildet und fest mit dem Mittelteil 10 verbunden sein.

Die Seitenlasche 11 weist Trennstege 21, 22 auf. Die zweite Seitenlasche 12 weist ebenfalls die Trennstege 23, 24 auf. Die jeweilige Seitenlasche 11 (bzw. 12) und die ihr zugeordneten Trennvorrichtungen 21, 22 (bzw. 23, 24) sind zusammen einstückig ausgebildet. Der Trennsteg 21 der ersten Seitenlasche 11 entspricht dem Trennsteg 23 der zweiten Seitenlasche 12. Der Trennsteg 22 entspricht dem Trennsteg 24.

Bei zusammengeklappten Seitenlaschen 11, 12 sind die Trennstege 21 und 23 (sowie 22 und 24) zueinander gewandt, wobei sie einander vorzugsweise kontaktieren.

Durch die Trennstege 21, 22, 23, 24 werden die am Kern nebeneinander angeordneten Drahtwicklungen 53a, 53b im Abstand voneinander gehalten und daher elektrisch voneinander isoliert, siehe Fig. 5C. Durch die Trennstege 21 bis 24 ist also die Potentialtrennung zwischen den verschiedenen Drahtwicklungen 53a, 53b der Ringkerndrossel 5 realisiert.

Figur 1C zeigt die Halterung 1 in einer schematischen Ansicht von unten. In der Figur 2A ist die Vorderansicht der Halterung gemäß Figuren 1A bis 1C quer zur Seitenlasche 11 gezeigt. Die Figur 2B zeigt eine Seitenansicht der Halterung 1 bei den zusammengeklappten Seitenlaschen 11, 12 in Richtung parallel zu den Seitenlaschen. Die Figur 3B zeigt die entsprechende Querschnittsansicht der Halterung 1 beim Querschnitt quer zu den Seitenlaschen.

Figur 3A zeigt den Querschnitt der Halterung 1 durch das Mittelteil 10 parallel zu den Seitenlaschen 11, 12 mit der Ansicht der umgeklappten Seitenlasche 12 von innen.

In den Figuren 4A bis 4D sind Verfahrensschritte bei der Montage einer Ringkerndrossel 5 in der Halterung 1 schematisch gezeigt.

Die Ringkerndrossel 5 weist einen magnetischen Ringkern 54 sowie zwei verschiedene Drahtwicklungen 53a, 53b auf (Fig. 4A). In der Figur 5B ist zu sehen, dass verschiedene Drahtwicklungen 53a, 53b der Ringkerndrossel auf unterschiedlichen Abschnitten des Ringkerns aufgebracht sind. Die erste Drahtwicklung 53a weist die elektrischen Anschlüsse 52 und 52' auf. Die zweite Drahtwicklung 53b weist die elektrischen Anschlüsse 51 und 51' auf.

Die Anschlüsse 51, 52, 52' der Drahtwicklungen 53b, 53a werden durch die Öffnungen 31, 32, 32' des Mittelteils 10 durchgesteckt (Fig. 4B). Die Ringkerndrossel 5 steht mit ihrer Mantelfläche auf dem Mittelteil 10 der Halterung 1.

Anschließend wird die erste Seitenlasche 11 gegen die Stirnseite des Magnetkerns umgeklappt (Fig. 4C). Dabei werden die Trennstege 21 und 22 so in das Innenloch des Magnetkerns eingeführt, dass sie jeweils gegen die innere Mantelfläche des Magnetkerns federnd anliegen.

In Figur 4D ist gezeigt, dass die zweite Seitenlasche 12 gegen die Ringkerndrossel umgeklappt wird. Dabei werden die Trennstege 23, 24 in das Innenloch des Magnetkerns 54 eingeführt. Sie liegen gegen die Innenfläche des Magnetkerns federnd an.

Figur 4D zeigt das induktive Bauelement - d. h. die Halterung 1 mit der darauf befestigten Ringkerndrossel 5 - in einer schematischen Seitenansicht in Richtung parallel zu den Seitenlaschen 11, 12. Die Vorderansicht dieses Bauelements ist in der Figur 5A gezeigt.

Die Ansicht des induktiven Bauelements von innen ist in der Figur 5B gezeigt. Der Querschnitt der Vertiefung 100 ist an den Querschnitt des Magnetkerns 54 angepasst. In der Vertiefung 100 wird vor dem Einsatzen der Ringkerndrossel 5 vorzugsweise ein Klebstoff aufgebracht, mit dem der Magnetkern 54 in der Vertiefung 100 der Halterung 1 befestigt ist.

In der Figur 5C ist das oben genannte induktive Bauelement in einem schematischen Querschnitt quer zu den Seitenlaschen 11, 12 gezeigt.

Die Seitenlaschen 11, 12 werden vorzugsweise mittels der Trennstege im umgeklappten Zustand parallel zueinander gehalten. Die Seitenlaschen 11, 12 können z. B. durch Presspassung der Trennstege 21 bis 24 im Magnetkern 54 parallel zueinander gehalten werden. Dabei werden die Trennstege 21 bis 24 in das Innenloch des Magnetkerns 54 so eingeschoben, dass die Trennstege gegen die innere Mantelfläche des Magnetkerns drücken. Eine weitere beispielhafte Möglichkeit zur Fixierung der Seitenlaschen beim Umklappen ist in Figur 7 gezeigt.

Die Ringkerndrossel 5 kann auf der Halterung 1 mittels eines in der Vertiefung 100 angeordneten Klebstoffs befestigt sein.

Die Trennelemente der Halterung 1 sind in die mittlere Öffnung der Ringkerndrossel 5 eingeführt und liegen vorzugsweise federnd gegen die innere Mantelfläche des Ringkerns 54 an.

Die Halterung 1 gemäß den Figuren 1A bis 3B bildet ein Teilgehäuse des induktiven Bauelements. In den Figuren 6A bis 6D ist die zweite bevorzugte Variante der Halterung gemäß Erfindung gezeigt, bei der die Halterung 1 ein Vollgehäuse des induktiven Bauelements bildet.

Figur 6A zeigt eine schematische Draufsicht auf die Halterung 1 von oben. Figuren 6B, 6D zeigen eine schematische Seitenansicht der Halterung gemäß Figur 6A. Figur 6C zeigt eine schematische Ansicht der Halterung 1 von unten. Die Figur 6D zeigt die Seitenansicht der Halterung 1 bei den zusammengeklappten Seitenlaschen 11, 12 in Richtung parallel zu den Seitenlaschen. In der Figur 6E ist die Vorderansicht der Halterung gemäß Figuren 6A bis 6D quer zur Seitenlasche 11 gezeigt. Die Figur 6F zeigt die Querschnittsansicht der Halterung 1 beim Querschnitt quer zu den Seitenlaschen.

In der Figur 6A ist zu sehen, dass die Seitenlasche 11 auf drei Seiten mit den Wänden 110, 111 und 110' versehen ist. Die Wände 110, 110', 111 stehen hier senkrecht zur Fläche der Seitenlasche 11. Die Seitenlasche 11 bildet zusammen mit den Wänden 110, 110' und 111 eine erste Halbschale. Die Wände 110 und 110' sind die einander gegenüberliegenden stirnseitigen Wände der ersten Halbschale. Die Wand 111 ist die nach oben gewandte Wand der ersten Halbschale. Die zweite Seitenlasche 12 ist ebenfalls mit drei Wänden 120, 120' und 121 versehen.

Die Wände 120, 120', 121 stehen senkrecht zur Fläche der Seitenlasche 12. Die Seitenlasche 12 bildet zusammen mit diesen Seitenwänden eine zweite Halbschale, deren Form vorzugsweise zur ersten Halbschale spiegelsymmetrisch ist. Bei zusammengeklappten Seitenlaschen 11, 12 sind die Wände 110 und 120, 110' und 120', 111 und 121 zueinander gewandt.

Das Mittelteil 10, die Seitenlaschen 11, 12, die Trennstege 21 bis 24 und die Wände 110, 110', 111, 120, 120', 121 sind vorzugsweise zusammen als ein einstückiges Element ausgebildet.

In Fig. 6D, 6F ist zu sehen, dass bei den umgeklappten Seitenlaschen 11, 12 die den einander gegenüberliegenden Seitenlaschen zugeordneten Wände 111 und 121 (sowie 110 und 120) einander kontaktieren.

In einer in Figur 7 vorgestellten Variante der Erfindung sind die einander gegenüberliegenden Trennstege 21, 23 mit zusätzlichen Befestigungsvorrichtungen 21a, 23a (hier Einrasterelemente) versehen, wobei die Trennstege 21, 23 der verschiedenen Seitenlaschen miteinander verhakt werden können.

Die Erfindung ist nicht auf die hier gezeigten Ausführungsbeispiele oder eine bestimmte Materialauswahl beschränkt. Die vorgestellten Elemente können in beliebiger Anzahl und Anordnung miteinander kombiniert werden. Die Befestigungsvorrichtungen zur Fixierung der Seitenlaschen können auch Klemmvorrichtungen sein. Die Erfindung ist auch nicht auf Ringkerne mit einem runden Querschnitt beschränkt.

### Bezugszeichenliste

- 1: Halterung
- 10: Mittelteil der Halterung
- 11: erste Seitenlasche der Halterung
- 12: zweite Seitenlasche der Halterung
- 100, 101: Vertiefung zur Aufnahme der Ringkerndrossel (Ausnehmung oder Ausbeulung)
- 110: stirnseitige Wand der ersten Seitenlasche 11
- 111: nach oben gewandte Wand der ersten Seitenlasche 11
- 120: stirnseitige Wand der zweiten Seitenlasche 12
- 121: nach oben gewandte Wand der zweiten Seitenlasche 12
- 21, 22: Trennstege
- 23, 24: Trennstege
- 21a: Befestigungsvorrichtung am Trennsteg 21
- 23a: Befestigungsvorrichtung am Trennsteg 23
- 31, 31': Öffnungen zur Aufnahme von Anschlüssen 52, 52' der Drahtwicklung 53a
- 32, 32': Öffnungen zur Aufnahme von Anschlüssen 51, 51' der Drahtwicklung 53b
- 4: Abstandshalter
- 5: Ringkerndrossel
- 51: Anschluss der zweiten Drahtwicklung 53b
- 52, 52': Anschlüsse der ersten Drahtwicklung 53a
- 53a: erste Drahtwicklung der Ringkerndrossel 5
- 53b: zweite Drahtwicklung der Ringkerndrossel 5
- 54: magnetischer Ringkern

## Patentansprüche

1. Halterung (1) zur Aufnahme einer Ringkerndrossel (5) mit einem Ringkern (54) und mindestens zwei Drahtwicklungen (53a, 53b), **dadurch gekennzeichnet, daß** die Halterung aufweist:
- ein Mittelteil (10),
- mit dem Mittelteil (10) verbundene, klappbare Seitenlaschen (11, 12), die jeweils ein Trennelement zur Potentialtrennung von Drahtwicklungen (53a, 53b) auf dem Ringkern (54) voneinander aufweisen,
- Mittel zum Fixieren der Seitenlaschen (11, 12) im zusammengeklappten Zustand.

2. Halterung nach Anspruch 1,
bei der die Seitenlaschen (11, 12) einander gegenüber liegen und beiderseits gegen den Ringkern (54) klappbar sind.

3. Halterung nach Anspruch 1 oder 2,
bei der die Seitenlaschen (11, 12) durch einen Teil der Halterung (1) parallel zueinander gehalten werden.

4. Halterung nach einem der Ansprüche 1 bis 3,
bei der die Seitenlaschen (11, 12) mittels der Trennelemente parallel zueinander gehalten werden.

5. Halterung nach einem der Ansprüche 1 bis 4,
bei der jedes Trennelement mindestens zwei Trennstege (21, 22, 23, 24) aufweist,
wobei die Länge der Trennstege (21, 23; 22, 24) der einander gegenüberliegenden Seitenlaschen (11, 12) so gewählt ist, dass sie im zusammengeklappten Zustand der Seitenlaschen einander berühren.

6. Halterung nach Anspruch 5,
bei der die Trennstege (21, 23; 22, 24) der einander gegenüberliegenden Seitenlaschen (11, 12) einander entsprechende Befestigungsvorrichtungen (21a, 23a) aufweisen,
wobei die Befestigungsvorrichtungen (21a, 23a) zum gegenseitigen Halten der Seitenlaschen (11, 12) im zusammengeklappten Zustand dienen.

7. Halterung nach Anspruch 6,
bei der die Befestigungsvorrichtungen (21a, 23a) Klemmvorrichtungen sind.

8. Halterung nach Anspruch 6 oder 7,
bei der die Befestigungsvorrichtungen (21a, 23a) Einrastervorrichtungen sind.

9. Halterung nach einem der Ansprüche 1 bis 8,
mit einer Oberfläche aus einem elektrisch isolierenden Material.

10. Halterung nach einem der Ansprüche 1 bis 9,
bei der im Mittelteil (10) Öffnungen (31, 31', 32, 32') zum Durchführen von Anschlüssen (51, 52, 52') der Drahtwicklungen (53a, 53b) vorgesehen sind.

11. Halterung nach einem der Ansprüche 1 bis 10,
bei der im Mittelteil (10) eine Vertiefung (100) zur Aufnahme der Ringkerndrossel (5) vorgesehen ist.

12. Halterung nach einem der Ansprüche 1 bis 11,
bei der die Seitenlaschen (11, 12) zusammen mit vertikal darauf stehenden Wänden (110, 110', 120, 120') Halbschalen ausbilden, deren Öffnungen im zusammengeklappten Zustand gegeneinander weisen.

13. Halterung nach Anspruch 12,
wobei bei den umgeklappten Seitenlaschen (11, 12) die den einander gegenüberliegenden Seitenlaschen (11, 12) zugeordneten Wände (110, 120; 110',120') einander kontaktieren.

14. Halterung nach einem der Ansprüche 1 bis 13,
bei der die jeweilige Seitenlasche (11, 12) und die ihr zugeordneten Trennvorrichtungen zusammen einstückig ausgebildet sind.

15. Induktives Bauelement
- mit einer Halterung (1) nach einem der Ansprüche 1 bis 14,
- mit einer Ringkerndrossel (5), die einen magnetischen Ringkern (54) und mindestens zwei Drahtwicklungen (53a, 53b) aufweist, wobei die Drahtwicklungen (53a, 53b) durch die Trennvorrichtungen (21, 22, 23, 24) voneinander im Abstand gehalten werden.

16. Bauelement nach Anspruch 15,
bei der die Ringkerndrossel (5) mit ihrer Mantelfläche auf dem Mittelteil (10) der Halterung (1) steht.

17. Bauelement nach 15 oder 16,
bei der die Trennstege (21, 22, 23, 24) die jeweilige Drahtwicklung (53a) elektrisch von der nächstliegenden Drahtwicklung (53b) oder den nächstliegenden Drahtwicklungen isolieren.

18. Bauelement nach einem der Ansprüche 15 bis 17,
wobei die Ringkerndrossel (5) auf der Halterung (1) mittels eines in der Vertiefung (100) der Halterung (1) angeordneten Klebstoffs befestigt ist.

19. Bauelement nach einem der Ansprüche 16 bis 18,
bei der die Trennelemente der Halterung (1) in die mittlere Öffnung der Ringkerndrossel (5) eingeführt sind,
wobei die Trennelemente federnd gegen die innere Mantelfläche des Ringkerns (54) anliegen.

20. Bauelement nach einem der Ansprüche 15 bis 19,
bei der die Halterung (1) die Ringkerndrossel (5) im Wesentlichen allseitig umschließt.

## Claims

1. Holder (1) for holding a toroidal core choke (5), having a toroidal core (54) and at least two wire windings (53a, 53b), **characterized in that** the holder comprises:
- a centre part (10),
- side lugs (11, 12), which are connected to the centre part (10), can be folded and each comprise an isolating element for potential separation of wire windings (53a, 53b) on the toroidal core (54) from one another,
- means for fixing the side lugs (11, 12) in the folded-up state.

2. Holder according to Claim 1,
in which the side lugs (11, 12) are located opposite one another and can be folded against the toroidal core (54) on both sides.

3. Holder according to Claim 1 or 2,
in which the side lugs (11, 12) are held parallel to one another by a part of the holder (1).

4. Holder according to one of Claims 1 to 3,
in which the side lugs (11, 12) are held parallel to one another by means of the isolating elements.

5. Holder according to one of Claims 1 to 4,
in which each isolating element comprises at least two isolating webs (21, 22, 23, 24),
with the length of the isolating webs (21, 23; 22, 24) of the mutually opposite side lugs (11, 12) being chosen such that they touch one another when the side lugs are in the folded-up state.

6. Holder according to Claim 5,
in which the isolating webs (21, 23; 22, 24) of the mutually opposite side lugs (11, 12) comprise mutually corresponding attachment apparatuses (21a, 23a), with the attachment apparatuses (21a, 23a) being used for mutual holding of the side lugs (11, 12) in the folded-up state.

7. Holder according to Claim 6,
in which the attachment apparatuses (21a, 23a) are clamping apparatuses.

8. Holder according to Claim 6 or 7,
in which the attachment apparatuses (21a, 23a) are latching apparatuses.

9. Holder according to one of Claims 1 to 8,
having a surface composed of an electrically insulating material.

10. Holder according to one of Claims 1 to 9,
in which openings (31, 31', 32, 32') for connections (51, 52, 52') of the wire windings (53a, 53b) to pass through are provided in the centre part (10).

11. Holder according to one of Claims 1 to 10,
in which a depression (100) for holding the toroidal core choke (5) is provided in the centre part (10).

12. Holder according to one of Claims 1 to 11,
in which the side lugs (11, 12) together with walls (110, 110', 120, 120') at right angles to them form half-shells whose openings point towards one another in the folded-up state.

13. Holder according to Claim 12,
with the walls (110, 120; 110', 120') which are associated with the mutually opposite side lugs (11, 12) making contact with one another when the side lugs (11, 12) are folded around.

14. Holder according to one of Claims 1 to 13,
in which the respective side lugs (11, 12) and the isolating apparatuses associated with them are formed jointly and integrally.

15. Inductive component
- having a holder (1) according to one of Claims 1 to 14,
- having a toroidal core choke (5) which comprises a magnetic toroidal core (54) and at least two wire windings (53a, 53b), with the wire windings (53a, 53b) being held at a distance from one another by the isolating apparatuses (21, 22, 23, 24).

16. Component according to Claim 15,
in which the casing surface of the toroidal core choke (5) rests on the centre part (10) of the holder (1).

17. Component according to Claim 15 or 16,
in which the isolating webs (21, 22, 23, 24) electrically isolate the respective wire winding (53a) from the closest wire winding (53b) or from the closest wire windings.

18. Component according to one of Claims 15 to 17,
with the toroidal core choke (5) being mounted on the holder (1) by means of an adhesive which is arranged in the depression (100) in the holder (1).

19. Component according to one of Claims 16 to 18,
in which the isolating elements of the holder (1) are inserted into the central opening in the toroidal core choke (5), with the isolating elements resting sprung against the inner casing surface of the toroidal core (54) .

20. Component according to one of Claims 15 to 19,
in which the holder (1) surrounds the toroidal core choke (5) essentially on all sides.

## Revendications

1. Support (1) pour recevoir une bobine à noyau toroïdal (5) munie d'un noyau toroïdal (54) et d'au moins deux enroulements de fils (53 a, 53 b), **caractérisé en ce que** le support comporte
- une partie centrale (10),
- des pattes latérales (11, 12) rabattables, qui sont reliées à la partie centrale (10) et dont chacune comporte un élément de séparation pour séparer mutuellement le potentiel des enroulements de fils (53 a, 53 b) sur le noyau toroïdal (54),
- des moyens pour immobiliser les pattes latérales (11, 12) à l'état rabattu.

2. Support selon la revendication 1, dans lequel les pattes latérales (11, 12) se font face l'une l'autre et peuvent être rabattues des deux côtés contre le noyau toroïdal (54).

3. Support selon la revendication 1 ou 2, dans lequel les pattes latérales (11, 12) sont maintenues parallèlement l'une à l'autre par une partie du support (1).

4. Support selon l'une des revendications 1 à 3, dans lequel les pattes latérales (11, 12) sont maintenues parallèlement l'une à l'autre à l'aide des éléments de séparation.

5. Support selon l'une des revendications 1 à 4, dans lequel chaque élément de séparation comporte au moins deux nervures de séparation (21, 22, 23, 24), les nervures de séparation (21, 23 ; 22, 24) des pattes latérales (11, 12) qui se font face ont une longueur choisie de telle manière qu'elles se touchent l'une l'autre quand les pattes latérales ont été rabattues.

6. Support selon la revendication 5, dans lequel les nervures de séparation (21, 23 ; 22, 24) des pattes latérales (11, 12) qui se font face comportent des dispositifs de fixation (21 a, 23 a) qui se correspondent, les dispositifs de fixation (21 a, 23 a) étant destinés à maintenir mutuellement les pattes latérales (11, 12) à l'état rabattu.

7. Support selon la revendication 6, dans lequel les dispositifs de fixation (21 a, 23 a) sont des dispositifs de blocage.

8. Support selon la revendication 6 ou 7, dans lequel les dispositifs de fixation (21 a, 23 a) sont des dispositifs d'encliquetage.

9. Support selon l'une des revendications 1 à 8, dont la surface est en un matériau électriquement isolant.

10. Support selon l'une des revendications 1 à 9, dans lequel des ouvertures (31, 31', 32, 32') pour passer des raccords (51, 52, 52') des enroulements de fils (53 a, 53 b) sont prévues dans la partie centrale (10).

11. Support selon l'une des revendications 1 à 10, dans lequel un creux (100) pour recevoir la bobine à noyau toroïdal (5) est prévu dans la partie centrale (10).

12. Support selon l'une des revendications 1 à 11, dans lequel les pattes latérales (11, 12) conjointement avec des parois (110, 110', 120, 120') qui s'y trouvent forment des demi coques dont les ouvertures sont orientées l'une vers l'autre à l'état rabattu.

13. Support selon la revendication 12, dans lequel les parois (110, 120 ; 110', 120') associées aux pattes latérales (11, 12) qui se font face sont en contact mutuel quand les pattes latérales (11, 12) sont rabattues.

14. Support selon l'une des revendications 1 à 13, dans lequel chaque patte latérale (11, 12) et les dispositifs de séparation qui lui sont associés forment ensemble une seule pièce.

15. Composant inductif comportant
- un support (1) selon l'une des revendications 1 à 14,
- une bobine à noyau toroïdal (5) qui comporte un noyau toroïdal (54) magnétique et au moins deux enroulements de fils (53 a, 53 b), les enroulements de fils (53 a, 53 B) étant maintenus à distance l'un de l'autre par les dispositifs de séparation (21, 22, 23, 24).

16. Composant selon la revendication 15, dans lequel la bobine à noyau toroïdal (5) repose grâce à sa surface latérale sur la partie centrale (10) du support (1).

17. Composant selon la revendication 15 ou 16, dans lequel les nervures de séparation (21, 22, 23, 24) assurent l'isolation électrique de chaque enroulement de fils (53 a) par rapport à l'enroulement de fils (53 b) le plus proche ou aux enroulements de fils les plus proches.

18. Composant selon l'une des revendications 15 à 17, dans lequel la bobine à noyau toroïdal (5) est fixée sur le support (1) à l'aide d'une matière adhésive placée dans le creux (100) du support (1).

19. Composant selon l'une des revendications 16 à 18, dans lequel les éléments de séparation du support (1) sont introduits dans l'ouverture centrale de la bobine à noyau toroïdal (5), les éléments de séparation étant en contact élastique contre la surface latérale intérieure du noyau toroïdal (54).

20. Composant selon l'une des revendications 15 à 19, dans lequel le support (1) entoure la bobine à noyau toroïdal (5) pratiquement de tous les côtés.
